# EUROPÄISCHE PATENTSCHRIFT

(11) **EP 3 260 606 B1**
(45) Veröffentlichungstag und Bekanntmachung des Hinweises auf die Patenterteilung: **22.09.2021**
(21) Anmeldenummer: 17175098.7
(22) Anmeldetag: 08.06.2017
(51) Int. Cl.: E02F 9/26, E02F 3/34, E02F 3/815

(54) **AUSWECHSELBARE AUSRÜSTUNG FÜR EINE ARBEITSMASCHINE UND ARBEITSMASCHINE MIT EINER SOLCHEN AUSRÜSTUNG**
REPLACEABLE EQUIPMENT FOR WORKING MACHINE AND WORKING MACHINE COMPRISING SUCH AN EQUIPMENT
ÉQUIPEMENT INTERCHANGEABLE POUR UNE MACHINE DE TRAVAIL ET MACHINE DE TRAVAIL COMPRENANT UN TEL ÉQUIPEMENT

(30) Priorität: 17.06.2016 DE 102016007405
(43) Veröffentlichungstag der Anmeldung: 27.12.2017
(73) Patentinhaber: MEKRA Lang GmbH & Co. KG, 91465 Ergersheim (DE); RESCH-KA-TEC GmbH, 63594 Hasselroth (DE); Zeppelin Baumaschinen GmbH, 85748 Garching bei München (DE)
(72) Erfinder: LANG, Werner, 91465 Ergersheim (DE); SCHEFFOLD, Michael, 91438 Bad Windsheim (DE); REHOR, Uwe, 63594 Hasselroth (DE); RESCHKE, Astrid, 63594 Hasselroth (DE); KUTSCHERA, Gerald, 85748 Garching bei München (DE); MARIUTTI, Hubert, 85748 Garching bei München (DE)
(74) Vertreter: Kramer Barske Schmidtchen Patentanwälte PartG mbB

(56) Entgegenhaltungen:
- WO-A1-2015/077735
- JP-A- 2011 085 849
- US-B1- 6 470 606

## Beschreibung

### GEBIET DER ERFINDUNG

Die Erfindung betrifft eine auswechselbare Ausrüstung für eine Arbeitsmaschine, wie beispielsweise eine auswechselbare Schaufel oder ein Schneeräumschild für einen Schaufellader bzw. einen Schneeräumer.

Unter auswechselbarer Ausrüstung ist dabei ein Teil der Arbeitsmaschine zu verstehen, mit welchem die eigentliche Arbeit verrichtet wird, also beispielsweise in den oben genannten Fällen die Schaufel, mit der das Schüttgut geschaufelt wird, oder das Schneeräumschild, mit welchem der Schnee geräumt wird. Eine auswechselbare Ausrüstung umfasst dabei auch verschiedene auswechselbare Werkzeuge.

### STAND DER TECHNIK

Im Stand der Technik ist es bekannt, Arbeitsmaschinen, wie beispielsweise Bagger, Radlader, Traktoren, Kehrmaschinen, Schneeräumer und Ähnliches, mit auswechselbarer Ausrüstung zur Verrichtung der Arbeit mit der mobilen Arbeitsmaschine zu versehen. Beispielsweise ist es bekannt, dass Arbeitsmaschinen mit auswechselbaren Schaufeln vorgesehen werden, um die Größe der Schaufel je nach Bedarf an die Einsatzanforderungen anzupassen. So können beispielsweise größere oder kleinere Schaufeln im Hinblick auf das Volumen, breitere Schaufeln oder Schneeräumschilde oder Kehrbesen oder schmalere Ausrüstungsteile an ein und derselben Arbeitsmaschine eingesetzt werden, wenn diese das Auswechseln der zur Verrichtung der Arbeit erforderlichen Ausrüstung erlaubt. Mit solchen Arbeitsmaschinen mit auswechselbarer Ausrüstung kann die konkret eingesetzte Ausrüstung flexibel an die jeweiligen Betriebserfordernisse angepasst werden.

Andererseits ist es bekannt, um ein Fahrzeug, auch ein Nutzfahrzeug, ein indirektes Sichtsystem (wie beispielsweise Spiegel oder ein Kamerasystem) anzubringen, um etwaige Sichteinschränkungen, die aufgrund der Fahrzeuggeometrie und/oder der Ausrüstung vorhanden sind, auf ein Minimum zu reduzieren, so dass der Fahrer jederzeit einen möglichst umfassenden Blick rund um das Fahrzeug und insbesondere in im Betrieb gegebenenfalls auftretende Gefahrenbereiche hat. Beispielsweise ist es dazu bekannt, auf dem Dach einer Arbeitsmaschine ein Kamera- und/oder Spiegelsystem anzubringen. Ferner dienen solche indirekten Sichtsysteme dazu, gesetzliche Sichtfelder jederzeit im Betrieb der Arbeitsmaschine von einem Fahrer einsehbar zu halten, so dass die Erfordernisse der gesetzlichen Vorgaben für die Verkehrssicherheit erfüllt sind. Dazu schreiben verschiedene Regularien für verschiedene Fahrzeugtypen entsprechende gesetzlich vorgeschriebene Sichtfelder vor, wie beispielsweise die Norm ECE R46 oder ISO 5006, welche Sichtfelder rund um ein Fahrzeug definiert, die im Betrieb einer Arbeitsmaschine dauerhaft und in Echtzeit jederzeit vom Fahrer bzw. Bediener der Arbeitsmaschine einsehbar sein müssen.

In diesem Zusammenhang ist es ferner bekannt, statt der Spiegel sogenannte Spiegelersatzsysteme zu verwenden, die insbesondere die vom Fahrer des Fahrzeugs bzw. der Arbeitsmaschine nicht einsehbare Umgebung um die Arbeitsmaschine mittels Bildaufnahmeeinrichtungen, wie beispielsweise Kameras, erfassen und für der Fahrer auf einer Wiedergabeeinheit im Inneren des Fahrzeugs jederzeit und in Echtzeit einsehbar darstellen. Jederzeit bedeutet dabei insbesondere, dass die Sichtbereiche und Sichtfelder rund um das Fahrzeug zeitlich ununterbrochen von anderen Eingaben, wie beispielsweise Überblendungen oder Ausblendungen, auf der Wiedergabeeinheit für der Fahrer einsehbar dargestellt werden, so dass unabhängig von der konkreten Verkehrssituation oder Fahrsituation der Fahrer bei einem Blick auf die Wiedergabeeinheit stets einen Eindruck von der Verkehrssituation um das Fahrzeug erhalten kann. Zeitlich ununterbrochen bedeutet ferner, dass sich die Darstellungen nicht abwechseln, sondern vielmehr die gesetzlich vorgeschriebenen Sichtfelder und gegebenenfalls weitere Sichtbereiche stets einsehbar sind.

Insbesondere dann, wenn die Arbeitsmaschine mit einer auswechselbaren Ausrüstung bzw. einem auswechselbaren Werkzeug versehen ist, tritt der Fall auf, dass in Abhängigkeit von der tatsächlichen Größe und den geometrischen Gegebenheiten der Ausrüstung, die aktuell am Fahrzeug angebracht wird, die nicht oder schlecht einsehbaren Bereiche für den Fahrer durch direkte Sicht, wenn er auf seinem Sitz in der Fahrerkabine sitzt, sich von auswechselbarer Ausrüstung zu auswechselbarer Ausrüstung ändern können. So kann beispielsweise bei besonders breiten oder bei besonders großen Schaufeln die Sicht deutlich eingeschränkter sein als bei kleineren Schaufeln. Ferner kann gegebenenfalls abhängig von der speziellen geometrischen Ausformung der auswechselbaren Ausrüstung auch das Sichtfeld rund um das Fahrzeug, das durch direkte Sicht für den Fahrer einsehbar ist, verändert sein. Bei einer fest an der Arbeitsmaschine angebrachten Einrichtung zur indirekten Sicht, die dazu dienen soll, in den durch die auswechselbare Ausrüstung für den Fahrer verdeckten Bereich rund um die Arbeitsmaschine einzusehen, besteht somit das Problem, dass für alle möglichen Konfigurationen der auswechselbaren Ausrüstung eine einheitliche Anordnung und Einstellung der Einrichtung zur indirekten Sicht gewählt werden muss, was oftmals zu unbefriedigenden Ergebnissen im Hinblick auf die Einsehbarkeit und damit zu einem Gefahrenpotential während des Betriebs führt. Ausrüstungen für Arbeitsmaschinen sind beispielsweise aus der WO 2015/077735 A1, der US 6,470,606 B1 und der JP 2011-085849 A bekannt.

### AUFGABEN DER ERFINDUNG

Davon ausgehend ist es Aufgabe der Erfindung, eine möglichst flexible auswechselbare Ausrüstung für eine Arbeitsmaschine und eine Arbeitsmaschine mit einer solchen auswechselbaren Ausrüstung vorzusehen, die aufgrund der auswechselbaren Ausrüstung entstehende Sichteinschränkungen für den Bediener der Arbeitsmaschine reduziert und einen sicheren und effizienten Betrieb ermöglicht.

### DARSTELLUNG DER ERFINDUNG

Diese Aufgabe wird mit einer auswechselbaren Ausrüstung mit den Merkmalen des Anspruchs 1 und einer Arbeitsmaschine mit einer auswechselbaren Ausrüstung mit den Merkmalen des Anspruchs 7 gelöst. Bevorzugte Ausführungsformen sind in den abhängigen Ansprüchen angegeben.

Dabei bezieht sich der Begriff auswechselbare Ausrüstung neben auswechselbaren Ausrüstungen an sich auch auf auswechselbare Werkzeuge. Auswechselbare Ausrüstungen im engeren Sinne sind z. B. Hochgipsschaufeln, Siebschaufeln, Kehrbesen usw., auswechselbare Werkzeuge sind z. B. Löffel, Schaufeln, Reißzähne usw. Diese werden alle einheitlich als auswechselbare Ausrüstung bezeichnet. Unter Bediener ist diejenige Person zu verstehen, die die mobile Arbeitsmaschine bedient und ggf. auch fährt. Der Bediener kann, je nach Arbeitsmaschine, die Maschine von einem Fahrersitz aus bedienen, oder von einem getrennt davon vorgesehenen Bedienerposten. Die Anordnung kann dabei, wenn getrennte Positionen für das Fahren und das Bedienen vorgesehen sind, so sein, dass der Fahrer/Bediener in beiden Positionen Einblick bzw. Wahrnehmung der Wiedergabeeinheit hat, oder nur in einer der Positionen, je nachdem ob er für das Fahren oder das Bedienen der mobilen Arbeitsmaschine unterstützt werden soll.

Der Erfindung liegt der Gedanke zugrunde, einen Sensor wie z. B. die Einrichtung zur indirekten Sicht unmittelbar an der auswechselbaren Ausrüstung anzubringen bzw. in diese zu integrieren, und diesen Sensor mit einer Anzeige- oder Wiedergabeeinheit für den Fahrer und/oder Bediener zu koppeln. Dadurch kann die jeweilige Geometrie der auswechselbaren Ausrüstung, wie beispielsweise der Schaufel, dem Brecher, dem Meißel, dem Schneeräumschild, der Fräse oder Kehrbesen, bei der Ausrichtung und Positionierung des Sensors an der Ausrüstung berücksichtigt werden, so dass ein durch die auswechselbare Ausrüstung für den Bediener bzw. Fahrer verdeckter Bereich, der hinter der auswechselbaren Ausrüstung in Blickrichtung des Fahrers liegt, wenn dieser auf dem Fahrersitz und/oder Bedienersitz der Arbeitsmaschine sitzt, jederzeit gut durch den Sensor abgedeckt bzw. eingesehen werden kann. Dies wird dadurch erreicht, dass der Sensor, beispielsweise ein Bildsensor, wie eine Kamera oder ein anderer Bildsensor, oder aber ein Radarsensor, ein Ultraschallsensor und/oder ein Lasersensor, unmittelbar an der auswechselbaren Ausrüstung angebracht wird und nicht an dem bei Auswechseln der auswechselbaren Ausrüstung gleichbleibenden Teil der Arbeitsmaschine. Dadurch kann auch erreicht werden, dass bei Arbeitsmaschinen, an denen verschiedene Typen auswechselbarer Ausrüstung angebracht werden können, z. B. Räumschilde einerseits und Schaufeln andererseits, der Sensor und seine Lage und Position auch an den Typ der auswechselbaren Ausrüstung angepasst werden können, insbesondere wenn im Betrieb (auch) die Funktion der auswechselbaren Ausrüstung und/oder das Arbeitsergebnis überwacht, aufgezeichnet und/oder versendet bzw. gespeichert werden sollen.

Die von dem Sensor erfassten Daten werden über eine Kopplungseinrichtung an eine Wiedergabeeinheit geliefert, mit welcher der im Fahrzeug bzw. der Arbeitsmaschine sitzende Bediener und/oder Fahrer die vom Sensor erfassten Bereiche einsehen bzw. Warnsignale daraus empfangen kann. Beispielsweise kann die Wiedergabeeinheit ein Monitor oder ein Projektor sein, welche die von einer Kamera oder einem Bildsensor erfassten Daten wiedergibt. Alternativ oder zusätzlich kann die Wiedergabeeinheit auch einen Lautsprecher oder eine andere Signaleinrichtung, wie eine Leuchte, enthalten, die ein optisches oder akustisches Warnsignal bei Erkennen und/oder Erfassen eines Hindernisses bei Gefahr an den Fahrer bzw. Bediener der Arbeitsmaschine ausgibt. Dazu kann der Sensor zusätzlich mit einer Verarbeitungseinheit gekoppelt sein, welche die an die Wiedergabeeinheit zu liefernden Daten aufbereitet. Die Wiedergabeeinheit, die Verarbeitungseinheit und gegebenenfalls weitere Berechnungs- oder Analyseeinheiten können in einer gemeinsamen Einheit zusammengefasst werden, beispielsweise in eine ECU des Fahrzeugs und/oder ein Fahrerassistenzsystem integriert sein, oder sie können als separate Einheiten ausgebildet sein. Die Wiedergabeeinheit kann ferner dieselbe Wiedergabeeinheit sein, die für ein Spiegelersatzsystem am Fahrzeug verwendet wird, mit welchem die herkömmlichen Fahrzeugspiegel mittels Kameraeinrichtungen ersetzt werden und die von den Kameraeinrichtungen erfassten Einsichten in gesetzlich vorgeschriebene Sichtfelder auf einer Wiedergabeeinheit wiedergegeben werden. Ein Teil dieser Wiedergabeeinheit kann beispielsweise dafür genutzt werden, die mittels des Sensors erfassten Daten darzustellen und somit dem Bediener bzw. Fahrer eine Einsicht in den vor bzw. in Blickrichtung hinter der auswechselbaren Einrichtung liegenden Bereich zu geben.

Für die Kopplung des Sensors mit der Wiedergabeeinheit, gegebenenfalls über die Verarbeitungseinheit, ist an der auswechselbaren Ausrüstung vorzugsweise eine datentechnische Kopplungseinrichtung vorgesehen. Diese Kopplungseinrichtung kann eine kabellose Schnittstelle sein, mit welcher die erfassten Daten drahtlos an die Verarbeitungseinheit und/oder die Wiedergabeeinheit übertragen werden. Alternativ kann auch eine kabelgebundene Schnittstelle als Kopplungseinrichtung vorgesehen werden, die bei einer Kopplung der auswechselbaren Ausrüstung mit der Arbeitsmaschine beispielsweise ebenfalls automatisch gekoppelt wird. Eine Kopplung der kabelgebundenen Schnittstelle der auswechselbaren Ausrüstung mit dem entsprechenden Gegenstück an der Arbeitsmaschine kann ferner dazu verwendet werden, eine sichere mechanische Kopplung der auswechselbaren Ausrüstung an sich mit der Arbeitsmaschine zu erfassen, beispielsweise ob die auswechselbare Ausrüstung in eine Wechseleinrichtung sicher eingerastet ist. Alternativ kann für die Kontrolle des sicheren Einrastens nach Bedarf ein zusätzlicher Sensor vorgesehen werden oder eine optische Kontrolle vorgenommen werden.

Nach einer bevorzugten Ausführungsform ist an der auswechselbaren Ausrüstung eine weitere Funktionseinheit angebracht, die im Betrieb derart mit dem Sensor zusammenwirkt, dass die weitere Funktionseinheit den Sensor unterstützt. Diese weitere Funktionseinheit wird vorzugsweise durch die Verarbeitungseinheit oder eine speziell dafür vorgesehene Einrichtung, die auch den Sensor ansteuert, gleichzeitig mit dem Sensor angesteuert. Beispielsweise kann die zusätzliche Funktionseinheit eine Beleuchtungseinrichtung sein, die den von einer Kamera oder einem Bildsensor erfassten Bereich nach Bedarf zusätzlich ausleuchtet, um entsprechende Helligkeitsverhältnisse zu gewährleisten. Alternativ kann beispielsweise ein GPS-Sensor als zusätzliche Funktionseinheit vorgesehen werden.

Nach einer bevorzugten Ausführungsform wird der Sensor, beispielsweise über die Verarbeitungseinheit oder eine andere Steuereinheit, über eine Eingabeeinrichtung angesteuert. Diese Eingabeeinrichtung kann eine manuelle Eingabeeinrichtung sein, die eine Eingangssteuergröße erzeugt, wie beispielsweise ein Schalter, ein Touch-Pad oder Ähnliches. Ferner kann die Eingangsgröße mittels eines Helligkeits- oder Bewegungssensors, also eines fahrzeuggebundenen weiteren Sensors, erzeugt werden, der Umgebungsdaten oder zusätzliche Daten, die nicht unmittelbare Maschinendaten sind, erfasst. Schließlich kann die Eingabeeinrichtung auch ein Neigungssensor der Arbeitsmaschine, ein Sensor für ein Zündsignal, ein Sensor für ein anderes Steuersignal oder Ähnliches sein, die Fahrzeugdaten erfassen und bei Vorliegen einer speziellen Fahrzeugsituation den Sensor entsprechend ansteuern. Beispielsweise kann der Sensor im Hinblick auf eine Ein-/Ausfunktion angesteuert werden, oder er kann im Hinblick auf andere Betriebsparameter angesteuert werden, beispielsweise um den Sensor nur dann in Einsatz zu bringen, wenn sich die auswechselbare Ausrüstung an einer entsprechenden Position (Betriebsposition) befindet und beispielsweise nicht weggeklappt ist.

Nach einer bevorzugten Ausführungsform ist die Wiedergabeeinheit dieselbe Wiedergabeeinheit, die auch für ein Spiegelersatzsystem der mobilen Arbeitsmaschine verwendet wird. In diesem Fall kann neben den gesetzlich vorgeschriebenen Sichtfeldern, die dauerhaft und jederzeit einsehbar für den Fahrer dargestellt werden müssen, Information über den Bereich, der mit dem Sensor erfasst wird, auf der gemeinsamen Wiedergabeeinheit gezeigt werden. Beispielsweise kann die Wiedergabeeinheit dazu mehrere Monitore oder einen einzigen Monitor, der im Splitscreen-Verfahren arbeitet, umfassen. In diesem Fall ist der Sensor vorzugsweise eine Kamera oder eine andere Aufnahmeeinheit.

Bevorzugterweise erfasst der Sensor den nicht einsehbaren Sichtbereich, der durch die auswechselbare Ausrüstung für den Fahrer verdeckt ist, und ermöglicht dadurch einen sicheren Betrieb der mobilen Arbeitsmaschine, an der die auswechselbare Ausrüstung angebracht ist.

Vorzugsweise enthält der nicht einsehbare Sichtbereich zumindest teilweise ein gesetzlich vorgeschriebenes Sichtfeld, so dass gleichzeitig die gesetzlichen Vorgaben erfüllt werden können und die Bedienbarkeit und der Komfort für den Fahrer bzw. den Bediener der mobilen Arbeitsmaschine verbessert werden können.

Nach einer bevorzugten Ausführungsform liefert der Sensor die Daten an ein Fahrerassistenzsystem, in das die Wiedergabeeinheit integriert sein kann, oder das getrennt von der Wiedergabeeinheit vorgesehen sein kann. Das Fahrerassistenzsystem kann beispielsweise dazu dienen, die mobile Arbeitsmaschine und/oder die auswechselbare Ausrüstung zu betätigen und/oder zu steuern. Beispielsweise kann bei einer erkannten Gefahrensituation die mobile Arbeitsmaschine und/oder die Ausrüstung derart gesteuert werden, dass die Gefahrensituation vermieden wird.

Nach einer bevorzugten Ausführungsform ermöglicht der Sensor an sich neben Einsicht in den von der auswechselbaren Ausrüstung verdeckten Bereich eine Funktionskontrolle der mobilen Arbeitsmaschine und/oder der auswechselbaren Ausrüstung. Beispielsweise kann ein sicheres Einrasten eines Schnellwechslers zwischen der auswechselbaren Ausrüstung und der Arbeitsmaschine überprüft werden. Es kann alternativ oder zusätzlich kontrolliert werden, ob die der auswechselbaren Ausrüstung eigene Funktion durch diese sicher durchgeführt wird. Dazu kann der Sensor derart an der auswechselbaren Ausrüstung angebracht sein, dass er zu einer Überwachung und/oder einer Kontrolle des Arbeitsprozesses, also beispielsweise dem Erfolg des Schneeräumens bei einem Schneepflug, dient.

Durch die flexible Anbringung des Sensors an der auswechselbaren Ausrüstung, d.h. durch angepasstes Anbringen und Gestalten des Sensors je nach Geometrie der auswechselbaren Ausrüstung, ist es somit möglich, Sichtfeldeinschränkungen, die durch die auswechselbare Ausrüstung selbst bedingt sind, bei mobilen Arbeitsmaschinen zu verringern oder zu vermeiden. Dies führt wiederum zur Vermeidung von Unfällen, wie Anfahr- oder Personenschäden, und zu einem effizienteren Betrieb der Arbeitsmaschine, da gleichzeitig der Arbeitsbereich der auswechselbaren Ausrüstung und damit der Arbeitsfortschritt oder Erfolg überwacht werden können. Aufgrund dessen, dass somit die Ergonomie für den Bediener und/oder Fahrer der mobilen Arbeitsmaschine verbessert ist, fühlt sich der Bediener bzw. Fahrer sicherer und kann die Arbeit zuverlässiger und genauer verrichten. Gleichzeitig können gesetzliche Vorgaben, wie beispielweise Vorgaben der ECE R46, der ISO 5006, für unterschiedliche auswechselbare Ausrüstungen bei Verwendung derselben Arbeitsmaschine eingehalten werden. Andere gesetzliche Vorgaben können sich auf Arbeitssicherheitsvorschriften beziehen, z. B. auch bei mobilen Arbeitsmaschinen, die nicht für den Straßenverehr zugelassen sind.

### KURZE BESCHREIBUNG DER FIGUREN

Nachfolgend wird die Erfindung beispielhaft anhand der beigefügten Figuren beschrieben, in denen
Fig. 1 schematisch eine Sensoreinrichtung für eine mobile Arbeitsmaschine mit einer auswechselbaren Ausrüstung gemäß der Erfindung zeigt;
Fig. 2 eine mobile Arbeitsmaschine mit einer auswechselbaren Ausrüstung gemäß der Erfindung zeigt; und
Fig. 3 eine alternative mobile Arbeitsmaschine mit einer auswechselbaren Ausrüstung gemäß der Erfindung zeigt.

### BESCHREIBUNG BEVORZUGTER AUSFÜHRUNGSFORMEN

Die in Fig. 1 gezeigte Sensoreinrichtung 1 enthält einen Sensor 5 bzw. mehrere Sensoren 5 (durch gestrichelte Linien angedeutet), die, wie es in Fig. 2 und Fig. 3 dargestellt ist, an der auswechselbaren Ausrüstung 8, hier einer Schaufel, angebracht bzw. integriert sind. Der Sensor 5 bzw. die Sensoren 5 kommunizieren mit einer Verarbeitungseinheit 4, die an der mobilen Arbeitsmaschine 7 (Fig. 2, Fig. 3) vorgesehen ist. Dazu dient eine kabellose oder kabelgebundene Schnittstelle, welche die vom an der auswechselbaren Ausrüstung 8 angebrachten Sensor 5 erfassten Daten an die Arbeitsmaschine 7 und insbesondere eine Verarbeitungseinheit 4 überträgt. Dazu enthält die auswechselbare Ausrüstung eine Kopplungseinrichtung, welche neben der mechanischen Kopplung zwischen der auswechselbaren Ausrüstung 8 und der Arbeitsmaschine 7 auch zur datentechnischen Kopplung dient und somit die Daten, die vom Sensor 5 erfasst werden, an die Verarbeitungseinheit 4, die beispielsweise im Rahmen einer ECU an der Arbeitsmaschine 7 angebracht ist, überträgt. Die datentechnische Kopplung kann nach Belieben durch eine kabelgebundene oder kabellose Kopplung erfolgen.

Die von der Verarbeitungseinheit 4 empfangenen Daten werden, gegebenenfalls nach Bearbeitung, an eine Wiedergabeeinheit 2, beispielsweise einen Monitor in der Fahrerkabine der Arbeitsmaschine 7, geliefert. Die Wiedergabeeinheit 2 gibt ein Wiedergabesignal (in Fig. 1 symbolisch dargestellt durch ein Bild 3) an den Fahrer aus.

Beispielsweise kann dazu der Sensor 5 eine Aufnahmeeinheit (Kamera) sein, die Bilddaten erfasst, die von der Verarbeitungseinheit 4 verarbeitet und auf einem Monitor 2 zur Ausgabe dargestellt werden.

Gleichzeitig können an der auswechselbaren Ausrüstung zusätzliche Funktionseinheiten 6 vorgesehen sein. Diese zusätzlichen Funktionseinheiten 6 können beispielsweise eine Beleuchtungsfunktion zur Ausleuchtung eines von einem Kamerasensor 5 erfassten Bereiches sein. Die Verarbeitungseinheit 4 kann derart gestaltet sein, dass sie den Sensor 5 und die zusätzlichen Funktionseinheiten gegebenenfalls ansteuert. Alternativ kann auch eine zusätzliche Steuereinrichtung vorgesehen sein, welche den Sensor 5 und gegebenenfalls die zusätzliche Funktionseinheit 6 ansteuert.

Zusätzlich können (nicht dargestellt) weitere Funktionseinheiten vorgesehen sein, welche den Sensor 5 steuern, wie beispielsweise ein Fahrzeugzündzustandssensor, welcher den Ein-/Auszustand des Sensors 5 auslöst beim Erfassen eines entsprechenden Signals.

Wie in Fig. 2 dargestellt ist bei einer mobilen Arbeitsmaschine 7, bei der der Fahrer in einem Fahrerhaus sitzt (Augpunkte des Fahrers sind schematisch gezeigt), die Sicht auf einen vor dem Fahrzeug liegenden Bereich (alternativ auf einen seitlich oder hinter dem Fahrzeug liegenden Bereich) durch die Ausrüstung zumindest teilweise versperrt. Der nicht einsehbare Sichtbereich 9 ist bei einem angenommenen Sichtkegel (gepunktete Linien in Fig. 2) durch schraffierte Linien dargestellt. Entsprechend wird an der Ausrüstung 8 der Arbeitsmaschine 7 ein Sensor 5 vorgesehen, der Sicht in den nicht einsehbaren Sichtbereich gewährt.

Aufgrund dessen, dass der Sensor 5 an der Ausrüstung 8 an sich angebracht ist, kann im Falle einer auswechselbaren Ausrüstung 8, also einer Ausrüstung, die durch verschiedene andere Konfigurationen von Ausrüstungen ausgetauscht werden kann und an der mobilen Arbeitsmaschine 7 befestigt werden kann, eine an die Geometrie der Ausrüstung 8 angepasste Anbringung des Sensors 5 an der Ausrüstung 8 erfolgen und somit in den nicht einsehbaren Sichtbereich für jede Geometrie der Ausrüstung 8 günstige Sichtbedingungen geschaffen werden.

Fig. 3 zeigt eine weitere Ausführungsform der mobilen Arbeitsmaschine 7, bei der der Sensor 5, wie in Fig. 3 gezeigt, an einem weiter unten liegenden Bereich der Ausrüstung 8, hier einer Schaufel angebracht ist. Dadurch kann z. B. bei gekippter Schaufel (Ausrüstung 8) mit einem als Kamera ausgebildeten Sensor 5 ein Sichtkegel 10 eingesehen werden, der andernfalls für direkte Sicht nicht einsehbar ist und zur Erhöhung der Verkehrssicherheit bei Fahrt im Straßenverkehr dient.

### BEZUGSZEICHENLISTE

- 1: Sensoreinrichtung
- 2: Wiedergabeeinheit/Monitor
- 3: Wiedergabesignal
- 4: Verarbeitungseinheit
- 5: Sensor
- 6: Funktionseinheit
- 7: Arbeitsmaschine
- 8: Ausrüstung
- 9: nicht einsehbarer Sichtbereich
- 10: Sichtkegel des Sensors

## Patentansprüche

1. Auswechselbare Ausrüstung (8) für eine Arbeitsmaschine (7), wobei die Ausrüstung (8) angepasst ist, mit der Arbeitsmaschine (7) gekoppelt zu werden,
**dadurch gekennzeichnet, dass** an der auswechselbaren Ausrüstung (8) ein Sensor (5) derart angebracht ist, dass der Sensor einen Bereich (9) erfasst, der bei an der Arbeitsmaschine (7) angebrachter Ausrüstung (8) in der Blickrichtung eines Fahrers und/oder Bedieners der Arbeitsmaschine (7) hinter der Ausrüstung (8) liegt, und wobei der Sensor (5) angepasst ist, bei Kopplung der Ausrüstung (8) mit einer für den Fahrer und/oder Bediener der Arbeitsmaschine ein Signal ausgebenden Wiedergabeeinheit (2) gekoppelt zu werden.

2. Ausrüstung (8) nach Anspruch 1, wobei der Sensor (5) einen Bildsensor oder eine Kamera enthält.

3. Ausrüstung (8) nach einem der vorhergehenden Ansprüche, wobei der Sensor (5) einen Radarsensor, einen Ultraschallsensor und/oder einen Lasersensor enthält.

4. Ausrüstung (8) nach einem der vorhergehenden Ansprüche, wobei die Ausrüstung (8) eine Schaufel, ein Brecher, ein Meißel, ein Schneeräumschild oder eine Fräse ist.

5. Ausrüstung (8) nach einem der vorhergehenden Ansprüche, wobei an der Ausrüstung (8) eine weitere Funktionseinheit (6) derart angebracht ist, dass die Funktionseinheit (6) im Betrieb derart mit dem Sensor (5) zusammenwirkt, dass die Funktionseinheit (6) den Sensor (5) unterstützt.

6. Ausrüstung (8) nach einem der vorhergehenden Ansprüche, wobei die Ausrüstung (8) weiter eine Kopplungseinrichtung zur Datenübertragung zu der Wiedergabeeinheit (2) enthält, wobei die Kopplungseinrichtung vorzugsweise eine kabellose Schnittstelle oder eine kabelgebundene Schnittstelle enthält.

7. Arbeitsmaschine (7) mit einer auswechselbaren Ausrüstung (8) nach einem der vorhergehenden Ansprüche.

8. Arbeitsmaschine (7) nach Anspruch 7, wobei der Sensor (5) derart an der Ausrüstung (8) angebracht ist, dass er einen bei an der Arbeitsmaschine (7) angebrachter Ausrüstung (8) für den Fahrer und/oder den Bediener der Arbeitsmaschine (7) nicht einsehbaren Bereich hinter der Ausrüstung (8) erfasst.

9. Arbeitsmaschine (7) nach Anspruch 7 oder 8, wobei der vom Sensor (5) erfasste Bereich zumindest einen Teil eines gesetzlich vorgeschriebenen Sichtfelds erfasst.

10. Arbeitsmaschine (7) nach einem der Ansprüche 7 bis 9, wobei die Wiedergabeeinheit (2) einen Monitor und/oder einen Lautsprecher enthält.

11. Arbeitsmaschine (7) nach einem der Ansprüche 7 bis 10, wobei der Sensor (5) ferner mit einem Bedienerassistenzsystem gekoppelt ist, das eine funktionale Kopplung der auswechselbaren Ausrüstung (8) mit der Arbeitsmaschine erfasst und/oder das die Arbeitsmaschine (7) und/oder die auswechselbare Ausrüstung (8) an der Arbeitsmaschine (7) steuert.

12. Arbeitsmaschine (7) nach einem der Ansprüche 7 bis 11, wobei eine Eingabeeinrichtung vorgesehen ist, die ein Steuersignal für die Wiedergabeeinheit (2) und/oder für den Sensor (5) liefert.

13. Arbeitsmaschine (7) nach Anspruch 12, wobei die Eingabeeinrichtung ein Maschinensensor oder eine Einrichtung zur manuellen Eingabe ist.

14. Arbeitsmaschine (7) nach einem der Ansprüche 7 bis 13, wobei die Wiedergabeeinheit (2) eine Wiedergabeeinheit eines Spiegelersatzsystems ist.

## Claims

1. An exchangeable equipment (8) for a work machine (7), wherein the equipment (8) is adapted to be coupled to the work machine (7),
**characterized in that**
a sensor (5) is attached to the exchangeable equipment (8) such that, when the equipment (8) is attached to the work machine (7), the sensor captures an area (9), which is located in the viewing direction of a driver and/or an operator of the work machine (7) behind the equipment (8), and wherein the sensor (5), during coupling of the equipment (8), is adapted to be coupled to a reproduction unit (2), which outputs a signal for the driver and/or the operator of the work machine.

2. The equipment (8) of claim 1, wherein the sensor (5) comprises an image sensor or a camera.

3. The equipment (8) of any one of the preceding claims, wherein the sensor (5) comprises a radar sensor, an ultrasound sensor and/or a laser sensor.

4. The equipment (8) of any one of the preceding claims, wherein the equipment (8) is a shovel, a crusher, a chisel, a snow bucking plate or a mill.

5. The equipment (8) of any one of the preceding claims, wherein a further functional unit (6) is arranged at the equipment (8) such that the functional unit (6) interacts with the sensor (5) during operation such that the functional unit (6) supports the sensor (5).

6. The equipment (8) of any one of the preceding claims, wherein the equipment (8) further comprises a coupling device for data transfer to the reproduction unit (2), wherein the coupling device preferably comprises a wireless interface or a tethered interface.

7. A work machine (7) with an exchangeable equipment (8) of any one of the preceding claims.

8. The work machine (7) of claim 7, wherein the sensor (5) is attached to the equipment (8) such that it captures an area behind the equipment (8), which is non-visible for the driver and/or the operator of the work machine (7), when the equipment (8) is attached to the work machine (7).

9. The work machine (7) of claim 7 or 8, wherein the area captured by the sensor (5) comprises at least a part of a legally prescribed field of view.

10. The work machine (7) of any one of claims 7 to 9, wherein the reproduction unit (2) comprises a monitor and/or a loud speaker.

11. The work machine (7) of any one of claims 7 to 10, wherein the sensor (5) is further coupled with an operator assistance system, which captures a functional coupling of the exchangeable equipment (8) with the work machine and/or which controls the work machine (7) and/or the exchangeable equipment (8) at the work machine (7).

12. The work machine (7) of any one of claims 7 to 11, wherein an input device is provided, which supplies a control signal for the reproduction unit (2) and/or for the sensor (5).

13. The work machine (7) of claim 12, wherein the input device is a machine sensor or a device for manual input.

14. The work machine (7) of any one of claims 7 to 13, wherein the reproduction unit (2) is a reproduction unit of a mirror replacement system.

## Revendications

1. Equipement interchangeable (8) pour une machine de travail (7), l'équipement (8) étant adapté pour être couplé à la machine de travail (7), **caractérisé en ce qu'**un capteur (5) est fixe sur l'équipement interchangeable (8) de telle manière que le capteur détecte une zone (9) qui, lorsque l'équipement (8) est fixé à la machine de travail (7), se trouve derrière l'équipement (8) dans la direction d'observation d'un conducteur et/ou de l'opérateur de la machine de travail (7), et dans lequel le capteur (5) est adapté pour être couplé, lors du couplage de l'équipement (8), à une unité d'affichage (2) qui émet un signal pour le conducteur et/ou l'opérateur de la machine de travail.

2. Equipement (8) selon la revendication 1, dans lequel le capteur (5) comprend un capteur d'images ou une caméra.

3. Equipement (8) selon l'une des revendications précédentes, dans lequel le capteur (5) comprend un capteur radar, un capteur à ultrasons et/ou un capteur laser.

4. Equipement (8) selon l'une quelconque des revendications précédentes, dans lequel l'équipement (8) est une pelle, un concasseur, un ciseau, une lame à neige ou une fraiseuse.

5. Equipement (8) selon l'une des revendications précédentes, dans lequel une autre unité fonctionnelle (6) est fixée à l'équipement (8) de telle manière que l'unité fonctionnelle (6) interagisse avec le capteur (5) pendant le fonctionnement de sorte que l'unité fonctionnelle (6) supporte le capteur (5).

6. Equipement (8) selon l'une des revendications précédentes, dans lequel l'équipement (8) comprend en outre un dispositif de couplage pour la transmission de données vers l'unité d'affichage (2), le dispositif de couplage contenant de préférence une interface sans fil ou une interface filaire.

7. Machine de travail (7) avec équipement interchangeable (8) selon l'une des revendications précédentes.

8. Machine de travail (7) selon la revendication 7, dans laquelle le capteur (5) est fixé à l'équipement (8) de telle sorte qu'il détecte une zone derrière l'équipement (8) qui n'est pas visible pour le conducteur et/ou l'opérateur de la machine de travail (7) lorsque l'équipement (8) est fixé à la machine de travail (7).

9. Machine de travail (7) selon la revendication 7 ou 8, dans laquelle la zone détectée par le capteur (5) comprend au moins une partie d'un champ de vision légalement prescrit.

10. Machine de travail (7) selon l'une des revendications 7 à 9, dans laquelle l'unité d'affichage (2) comprend un moniteur et/ou un haut-parleur.

11. Machine de travail (7) selon l'une des revendications 7 à 10, dans laquelle le capteur (5) est en outre couplé à un système d'assistance à l'opérateur qui détecte un couplage fonctionnel de l'équipement interchangeable (8) avec la machine de travail, et/ou qui commande la machine de travail (7) et/ou l'équipement interchangeable (8) sur la machine de travail (7).

12. Machine de travail (7) selon l'une des revendications 7 à 11, dans laquelle il est prévu un dispositif de saisie qui fournit un signal de commande pour l'unité d'affichage (2) et/ou pour le capteur (5).

13. Machine de travail (7) selon la revendication 12, dans laquelle le dispositif de saisie est un capteur de machine ou un dispositif de saisie manuelle.

14. Machine de travail (7) selon l'une des revendications 7 à 13, l'unité d'affichage (2) étant une unité d'affichage d'un système de remplacement de rétroviseur.
